# EUROPÄISCHE PATENTSCHRIFT

(11) **EP 0 391 129 B1**
(45) Veröffentlichungstag und Bekanntmachung des Hinweises auf die Patenterteilung: **31.08.1994**
(21) Anmeldenummer: 90105283.7
(22) Anmeldetag: 21.03.1990
(51) Int. Cl.: D02H 5/00

(54) **Vorrichtung zum Umbäumen von Schärketten**
Device for rewinding warps
Dispositif pour réensoupler des chaînes ourdies

(30) Priorität: 01.04.1989 DE 3910631
(43) Veröffentlichungstag der Anmeldung: 10.10.1990
(73) Patentinhaber: Hacoba Textilmaschinen GmbH & Co KG, D-42281 Wuppertal (DE)
(72) Erfinder: Buttermann, Günter, D-4054 Nettetal 1 (DE)
(74) Vertreter: Eichler, Peter, Dipl.-Ing.

(56) Entgegenhaltungen:
- DE-C- 958 370
- DE-U- 8 524 536
- US-A- 2 862 705
- US-A- 4 815 405

## Beschreibung

Die Erfindung betrifft eine Vorrichtung zum Umbäumen der auf der Trommel einer Schärmaschine aufgewickelten Schärkette auf den Wickelbaum einer benachbart angeordneten Bäummaschine, mit einer an die Fadenenden der Schärkette anzulegenden und sie während des Umlegens der Schärkette von der Schärtrommel zum Wickelbaum der Bäummaschine zusammenhaltenden Schärkettenklemmstange.

Bei bekannten Vorrichtungen obiger Art erfolgt die Vorbereitung zum Umbäumen der auf der Schärmaschinentrommel fertig erzeugten Schärkette auf den Wickelbaum der Bäummaschine dadurch, daß die auf die Schärkettfadenenden aufgebrachte und sie zusammenhaltende Schärkettenklemmstange von zumeist zwei Bedienungspersonen beidendig erfaßt, über die zwischen Schärtrommel und Wickelbaum gelegenen Zwischeneinrichtungen gehoben und dann dem Wickelbaum vorgelegt wird, auf dem das Ende der aufzuwickelnden Schärkette zumeist aufgeklebt und anschließend die zur Schärkettenklemmstange führenden Fadenenden abgeschnitten werden. Diese von Hand erfolgenden Übernahmearbeiten mit der das Schärkettenende zusammenhaltenden Schärkettenklemmstange sind recht umständlich, zumal sie Geschick und Kraft des Bedienungspersonals erfordern. Das ist insbesondere bei solchen Schär- und Bäummaschinen der Fall, wo zwischen ihnen ein größerer, durch Zwischeneinrichtungen, wie z.B. Kettzugsteuerungen, Anpreß- und Präparationseinrichtungen usw. bedingter Abstand vorhanden ist. Die Bedienungspersonen sind dann regelmäßig gezwungen, auf den Wickelbaum und die zwischen ihm und der Schärtrommel liegenden Überlaufwalzen zu klettern, da anders die Schärkettenklemmstange nicht hantiert werden kann.

Der Erfindung liegt daher die Aufgabe zugrunde, eine Vorrichtung zum Umlegen der Schärkette zu schaffen, die der Bedienung den Umgang mit der Schärkettenklemmstange beim Weg von der Schärtrommel zum Wickelbaum wesentlich vereinfacht. Diese Aufgabe wird dadurch gelöst, daß oberhalb der Schärtrommel und des Wickelbaums eine motorisch antreibbare Fördereinrichtung für die daran während des Umlegens der Schärkette anzubringende Schärkettenklemmstange angeordnet ist, und daß die Fördereinrichtung zwei parallel zueinander und zu den Schärkettenfäden angeordnete, endlos umlaufende Transportbänder mit daran vorgesehenen Einhängehaken für die dazwischen mit ihren Enden anzuhängende Schärkettenklemmstange aufweist. Hierdurch kann der Übernahmewechsel des Schärkettenendes von der Schärtrommel auf die Bäummaschine wesentlich vereinfacht werden, da das Hantieren mit der Schärkettenklemmstange nur noch auf deren Anbringen und Abnahme an bzw. von der Fördereinrichtung begrenzt ist. Dieses verbleibende Umgehen mit der Schärkettenklemmstange kann bequem von einer Bedienungsperson durchgeführt werden, zumal diese sich dazu lediglich jeweils mittig vor die Schärtrommel und anschließend vor den Wickelbaum der Bäummaschine zu stellen braucht.

Die beiden Transportbänder können um an den beiden Enden zweier horizontal und parallel zueinander angeordneter Tragbalken angebrachte Umlenkrollen laufen und über eine quer verlaufende Verbindungswelle durch einen am einen Ende eines Tragebalkens angeordneten Getriebemotor angetrieben werden. In die Einhängehaken der beiden Transportbänder kann die das umzubäumende Schärkettenende zusammenhaltende Schärkettenklemmstange leicht eingehängt und nach Erreichen der der Aufwickeltrommel der Bäummaschine zugewandten Abnahmeposition ebenso einfach von den Einhängehaken auch wieder abgenommen werden.

Zu einer besonders platzsparenden Anordnung der die beiden Transportbänder tragenden Tragbalken kommt man, wenn letztere direkt an den ohnehin zumeist vorhandenen senkrechten Stützen eines für die Schär- und Bäummaschine gemeinsamen Energieversorgungsstrangs angebracht werden.

Es empfiehlt sich, auf jedem Transportband zwei in gleichem Teilungsabstand voneinander angeordnete Einhängehaken für die Schärkettenklemmstange vorzusehen und für den die Transportbänder gemeinsam antreibenden Motor eine Steuerung zu verwenden, die die Einhängehaken jeweils automatisch in die zur Schärtrommel bzw. zum Wickelbaum richtige Aufnahme- bzw. Abgabeposition zu bringen erlaubt.

In der Zeichnung ist ein vorteilhaftes Ausführungsbeispiel einer an einer nebeneinander angeordneten Schärmaschine und Bäummaschine angebrachten Umbäum-Vorrichtung in weitestgehend schematischer Darstellung wiedergegeben. Dabei zeigt
- Fig.1: einen senkrechten Schnitt durch die kombinierte Schär- und Bäummaschine sowie der Umbäumvorrichtung,
- Fig.2: die in Höhe der Linie II-II der Fig.1 geschnittene Draufsicht auf die Maschine mit teilweise nur strichpunktiert angedeuteten Maschinenteilen und
- Fig.3: einen Schnitt durch die Schärkettenklemmstange.

Auf der Schärtrommel 1 einer Konusschärmaschine wird die Schärkette 2 entsprechend bandweise aufgewickelt. Nach Fertigstellung aller Schärbänder werden die Schärkettenfäden 2′ als Gesamtfadenpaket über die Überlaufwalzen 3 dem Wickelbaum 4 einer benachbart angeordneten Bäummaschine zugeführt und darauf aufgewickelt, also umgebäumt. Zwischen der Schärtrommel 1 und dem Wickelbaum 4 sind zu beiden Seiten herkömmliche senkrechte Stützen 5,6 einer für die Schär- und Bäummaschine gemeinsamen, über den Ständer 7 herangeführten Energieversorgungsstrangs 7′ angebracht.

An den Stützen 5,6 sind oberhalb der beiden Fadenwickeltrommeln und zu deren beiden Seiten Tragbalken 8 angebracht. Sie tragen an ihren beiden Enden je eine Umlenkrolle 9,9′. Über sie laufen endlose Transportbänder 10, die beispielsweise als Zahnriemen ausgebildet sein können. Der Antrieb der beiden Transportbänder 10 bzw. ihrer angetriebenen Umlenkrollen 9′ erfolgt über den am einen Ende des Tragbalkens 8 angeordneten Elektromotor 11 sowie die die beiden Bänder 10 miteinander verbindende, quer verlaufende Verbindungswelle 12. Auf den Transportbändern 10 sind in jeweils gleichem Teilungsabstand voneinander zwei Einhängehaken 13,13′ angeordnet. Zwischen zwei gegenüberliegende Einhängehaken kann jeweils die in Fig.3 im Schnitt dargestellte, die Schärketten-Fadenenden zusammenhaltende Schärkettenklemmstange 14 mit ihren Enden eingehängt werden.

Die Schärkettenklemmstange 14 besteht im wesentlichen aus einer U-förmigen Schiene 15 und der darin einzudrückenden Klemmleiste 16. Dadurch können die Fadenenden 2˝ der Schärkette über deren gesamte Breite dazwischen eingeklemmt und somit ordnungsgemäß ausgerichtet zusammengehalten werden.

Sobald alle Schärkettenbänder auf der Schärtrommel 1 fertiggestellt sind, wird die Schärtrommel 1 in eine Drehposition gebracht, in der ihre bandweise verknoteten Fadenscharenden zur Bedienungsvorderseite frei herabhängen, so daß dann die Schärkettenklemmstange 14 mit ihrer U-Schiene 15 und der Klemmleiste 16 über die Fadenenden 2˝ der Schärkette gedrückt werden kann, wodurch sämtliche Fäden somit ordnungsgemäß zusammengehalten werden. Sodann wird nach Ahschneiden der verknoteten Fadenscharenden die Schärkettenklemmstange 14 mit ihren beiden Enden in die über der Schärtrommel 1 bereitstehenden Einhängehaken 13′ der beiden Transportbänder 10 eingehängt. Das kann ohne weiteres durch eine einzige Bedienungsperson geschehen. Diese begibt sich sodann auf die Seite des Wickelbaums 4 der Bäummaschine und schaltet die Maschine vom Schär- auf den Bäumprozeß um. Dadurch wird die Klemmstange 14 mit dem an ihr geklemmt gehaltenen, in Fig.1 strichpunktiert angedeuteten Schärkettenende 2‴ automatisch in die in Fig.1 strichpunktiert angedeutete Bäumposition 14′ gefahren, wo sie die Bedienungsperson mühelos abnehmen kann und bei leichtem Abziehen des Schärkettenendes 2‴ von der dazu ungebremsten Schärtrommel 1 dann über den Wickelbaum 4 legt. Danach kann das Schärkettenende auf dem Trommelkern des Wickelbaums 4 beispielsweise verklebt werden. Schließlich wird dann der Wickelbaum 4 nach ein oder zweimaliger Vonhandumdrehung zur Festlegung des Schärkettenendes voll in Umlaufbewegung versetzt, so daß dann die gesamte Schärkettenschar von der Trommel 1 auf den Wickelbaum 4 der Bäummaschine aufgewickelt wird.

Die Steuerung des die Transportbänder 10 antreibenden Getriebemotors 11 erfolgt in der Weise, daß die auf den Bändern 10 vorhandenen Einhängehaken 13 jeweils automatisch in die zur Schärtrommel 1 bzw. zum Wickelbaum 4 richtige Aufnahme- bzw. Abgabeposition gelangen.

Das in Fig.1 dargestellte Teil 17 bildet die bei solchen Bäummaschinen übliche bügelförmige Schaltstange, die aus ihrer senkrechten in vollen Linien gezeichneten Entsicherungsposition um die Achse 18 in ihre gestrichelt dargestellte horizontale Sicherungsposition zu verschwenken ist. Nur in dieser Sicherungsposition kann die Bäummaschine eingeschaltet bzw. ihr Wikkelbaum 4 angetrieben werden.

## Patentansprüche

1. Vorrichtung zum Umbäumen der auf der Trommel (1) einer Schärmaschine aufgewickelten Schärkette (2) auf den Wickelbaum (4) einer benachbart angeordneten Bäummaschine, mit einer an die Fadenenden der Schärkette (2) anzulegenden und sie während des Umlegens der Schärkette (2) von der Schärtrommel (1) zum Wickelbaum (4) der Bäummaschine zusammenhaltenden Schärkettenklemmstange (14), **dadurch gekennzeichnet**, daß oberhalb der Schärtrommel (1) und des Wickelbaums (4) eine motorisch antreibbare Fördereinrichtung (10,13) für die daran während des Umlegens der Schärkette (2) anzubringende Schärkettenklemmstange (14) angeordnet ist, und daß die Fördereinrichtung zwei parallel zueinander und zu den Schärkettenfäden (2') angeordnete, endlos umlaufende Transportbänder (10) mit daran vorgesehenen Einhängehaken (13) für die dazwischen mit ihren Enden anzuhängende Schärkettenklemmstange (14) aufweist.

2. Vorrichtung nach Anspruch 1, **dadurch gekennzeichnet**, daß die beiden Transportbänder (10) um an den beiden Enden zweier horizontal und parallel zueinander angeordneter Tragbalken (8) angebrachte Umlenkrollen (9,9') laufen und über eine quer verlaufende Verbindungswelle (12) durch einen am einen Ende eines Tragbalkens (8) angeordneten Getriebemotor (11) anzutreiben sind.

3. Vorrichtung nach Anspruch 2, **dadurch gekennzeichnet**, daß die beiden horizontalen Tragbalken (8) an den senkrechten Stützen (6) eines für die Schär- und Bäummaschine gemeinsamen Energieversorgungsstrangs (7') angebracht sind.

4. Vorrichtung nach einem der Ansprüche 1 bis 3, **dadurch gekennzeichnet**, daß auf jedem Transportband (10) zwei in gleichem Teilungsabstand voneinander angeordnete Einhängehaken (13) für die Schärkettenklemmstange (14) vorgesehen sind und eine Steuerung für den die Transportbänder gemeinsam antreibenden Motor (11) vorhanden ist, die die Einhängehaken (13) jeweils automatisch in die zur Schärtrommel (1) bzw. zum Wickelbaum (4) richtige Aufnahme-bzw. Abgabeposition zu bringen erlaubt.

## Claims

1. Apparatus for the rewinding of the sheet warp (2) which is wound on the drum (1) of a gathering machine onto the winding beam (4) of an adjacent beaming machine, the apparatus comprising a sheet warp gripping rod (14) which is arranged to make contact with the thread ends of the sheet warp (2) and to hold them together during the transfer of the sheet warp (2) from the sheet drum (1) to the winding beam (4) of the beaming machine, characterised in that above the sheet drum (1) and the winding beam (4) there is arranged a motorised conveyor device (10, 13) for the sheet warp gripping rod (14) which is to be carried thereby during the transfer of the sheet warp (2), and that the conveyor device comprises two endless circulating transportation belts (10) arranged parallel to each other and to the sheet warp threads (2'), wherein the belts are provided with suspension hooks (13) for the sheet warp gripping rod (14) which is arranged to be suspended therebetween by its ends.

2. Apparatus according to claim 1, characterised in that the two transportation belts (10) travel around reversing rollers (9, 9') mounted at the two ends of two horizontal, parallel carrier beams (8), and are arranged to be driven by means of a transversely extending connecting shaft (12) from a geared motor (11) arranged at one end of one carrier beam (8).

3. Apparatus according to claim 2, characterised in that the two horizontal carrier beams (8) are mounted on the vertical supports (6) of an energy supply line (7') which is common to the gathering machine and beaming machine.

4. Apparatus according to one of claims 1 to 3, characterised in that on each transportation belt (10) there are provided two suspension hooks (13) for the sheet warp gripping rod (14), with the hooks being arranged at equal spacings from one another, and wherein control means for the motor (11) driving the transportation belts jointly is also provided which permits the suspension hooks (13) each to be brought automatically into the correct pick-up or delivery position for the sheet drum (1) and for the winding beam (4) respectively.

## Revendications

1. Dispositif pour le transfert de la chaîne d'ourdissage (2) enroulée sur le tambour (1) d'une machine à ourdir sur l'ensouple (4) d'une machine d'ensouplage voisine, comportant une barre de serrage de chaîne d'ourdissage (14) qui doit être appliquée contre les extrémités de fils de la chaîne d'ourdissage (2) et qui les maintient groupées pendant le passage de ladite chaîne (2) du tambour d'ourdissage (1) sur l'ensouple (4) de la machine d'ensouplage, caractérisé en ce qu'il est prévu, au-dessus du tambour d'ourdissage (1) et de l'ensouple (4), un dispositif convoyeur (10, 13) apte à être entraîné par moteur, pour la barre de serrage de chaîne d'ourdissage (14) à appliquer pendant le transfert de la chaîne d'ourdissage (2), et en ce que le dispositif convoyeur comporte deux bandes transporteuses sans fin (10) parallèles l'une par rapport à l'autre et parallèles aux fils (2') de la chaîne d'ourdissage, et pourvues de crochets de suspension (13) pour la barre de serrage (14) à accrocher entre elles, au niveau de ses extrémités.

2. Dispositif selon la revendication 1, caractérisé en ce que les deux bandes transporteuses (10) tournent autour de poulies de renvoi (9, 9') montées aux deux extrémités de deux poutres (8) disposées à l'horizontale et parallèlement l'une par rapport à l'autre, et doivent être entraînées, par l'intermédiaire d'un arbre de liaison (12) s'étendant transversalement, par un motoréducteur (11) disposé à une extrémité d'une poutre (8).

3. Dispositif selon la revendication 2, caractérisé en ce que les deux poutres horizontales (8) sont montées au niveau des montants verticaux (6) d'un branchement d'alimentation en énergie commun (7') prévu pour la machine d'ourdissage et la machine d'ensouplage.

4. Dispositif selon l'une des revendications 1 à 3, caractérisé en ce qu'il est prévu, sur chaque bande transporteuse (10), deux crochets de suspension (13) disposés suivant un écartement de séparation égal, pour la barre de serrage de chaîne d'ourdissage (14), et il est prévu, pour le moteur (11) entraînant conjointement les bandes transporteuses, une commande qui permet d'amener automatiquement les crochets de suspension (13) dans la bonne position de réception ou de distribution par rapport au tambour d'ourdissage (1) ou à l'ensouple (4).
